# DEMANDE DE BREVET EUROPEEN

(11) **EP 1 832 506 A1**
(43) Date de publication de la demande: **12.09.2007**
(21) Numéro de dépôt: 07358003.7
(22) Date de dépôt: 08.03.2007
(51) Int. Cl.: B63C 11/22, B63C 11/02, F17C 13/04

(54) **Dispositif de jonction à serrage et desserrage rapides, pour montage d'un détendeur sur la robinetterie d'une bouteille de plongée sous marine**

(30) Priorité: 10.03.2006 FR 0602132
(71) Demandeur: Carducci, Alain, 13008 Marseille (FR)
(72) Inventeur: Carducci, Alain, 13008 Marseille (FR)
(74) Mandataire: Marek, Pierre

(57) **Abrégé**

Dispositif de jonction à serrage et desserrage rapides, pour montage d'un détendeur sur la robinetterie d'une bouteille de plongée sous-marine, comprenant, d'une part, une première pièce en forme d'étrier (5) comportant des ailettes de serrage (6) destinées à venir en pression contre une surface arrière du siège (3) du premier étage d'un détendeur (2), et, d'autre part, une deuxième pièce constituée par une vis (9) munie d'une tête ou volant de manoeuvre (11) et se vissant dans la partie centrale (5b) de ladite première pièce (5), caractérisé en ce que ladite vis est pourvue d'un alésage axial (8) s'étendant sur toute sa longueur et dans lequel est logé, avec une aptitude de coulissement axial, un doigt ou noyau mobile (12) dont l'une des extrémités (12a) est destinée à venir en appui contre la tête (1) de la robinetterie d'une bouteille de plongée sous-marine, et dont l'autre extrémité présente une tête (13) sur une surface de laquelle s'appuie une came (15) solidaire d'un levier de manoeuvre basculant (14).

## Description

### Domaine technique de l'invention.

La présente invention concerne le domaine des équipements pour séjourner ou travailler sous l'eau, et plus particulièrement des équipements d'alimentation en gaz respirable ou mélange de gaz respirable pour les plongeurs. Elle a pour objet un dispositif de jonction entre un détendeur et un robinet que comporte un tel équipement.

### Etat de la technique.

Parmi le matériel d'équipement pour séjourner ou travailler sous l'eau, il est connu d'utiliser des réserves de gaz pour l'alimentation en gaz respirable ou mélange de gaz respirable, d'un plongeur. Ces réserves de gaz, généralement constituées par des bouteilles dites "bouteilles de plongée", portées par les plongeurs, sont munies d'une robinetterie sur laquelle est monté un détendeur, afin d'autoriser l'usage desdites bouteilles par ceux-ci.

Plus précisément, la jonction entre le détendeur et la robinetterie de la bouteille doit être mécaniquement fiable et procurer une étanchéité parfaite. En outre, le montage du détendeur sur la robinetterie doit pouvoir être réalisé rapidement et aisément par l'utilisateur.

De manière courante, le détendeur est monté sur la robinetterie de la bouteille par l'intermédiaire d'un dispositif de jonction comprenant : d'une part, une première pièce en forme d'étrier comportant des ailettes de serrage destinées à venir en pression contre une surface arrière du siège du détendeur, et, d'autre part, une deuxième pièce constituée par une vis de pression munie d'un volant ou tête de manoeuvre, se vissant dans la partie fermée de l'étrier et destinée à prendre appui, par l'intermédiaire de son extrémité libre, contre la tête de la robinetterie de la bouteille, de sorte à obtenir, par la conjugaison des actions antagonistes exercées par lesdites ailettes et par ladite vis, un serrage énergique dudit siège contre ladite tête.

Un inconvénient de ces dispositifs de jonction résulte du fait que la manoeuvre du volant nécessite une force de serrage importante lors de la mise en place du premier étage de détendeur sur le robinet de la bouteille afin d'assurer l'étanchéité entre la robinetterie et le détendeur, et une force de desserrage également importante pour libérer le détendeur. On conçoit qu'un serrage insuffisant peut avoir pour conséquence un défaut d'étanchéité tandis qu'un serrage trop important rendra le desserrage ultérieur difficile et pourra provoquer une déformation définitive et une altération du joint.

### Objet de l'invention.

Le but de la présente invention est de proposer un dispositif de jonction dépourvu de ces inconvénients.

Selon l'invention, cet objectif est atteint grâce à un dispositif de jonction comprenant, d'une part, une première pièce en forme d'étrier comportant des ailettes de serrage destinées à venir en pression contre une surface arrière du siège d'un détendeur, et, d'autre part, une deuxième pièce constituées par une vis munie d'un volant ou tête de manoeuvre et se vissant dans la partie centrale fermée de l'étrier, ce dispositif étant remarquable en ce que ladite vis est pourvue d'un alésage axial s'étendant sur toute sa longueur et dans lequel est logé, avec une aptitude de coulissement axial, un doigt ou noyau dont l'une des extrémités est destinée à venir en appui contre la tête de la robinetterie de la bouteille, tandis que son extrémité opposée présente une tête sur une surface de laquelle s'appuie une came solidaire d'un levier de manoeuvre basculant.

Selon un mode d'exécution intéressant, la came est logée dans une cavité ménagée dans la partie supérieure du volant d'étrier, de préférence au centre de ladite partie, et l'ensemble came-levier de manoeuvre est monté pivotant sur un axe d'articulation traversant ladite cavité perpendiculairement à l'axe dudit volant d'étrier.

Selon un mode d'exécution avantageux, le volant d'étrier est pourvu, latéralement, d'une entaille dans laquelle s'insère le levier de manoeuvre pivotant dans la position de serrage.

Selon un autre mode d'exécution, le dispositif de jonction comporte un moyen élastique de rappel, ramenant spontanément le noyau mobile en position de dégagement lorsque le levier de manoeuvre est basculé en position de desserrage, ce moyen étant par exemple et de préférence constitué par un ressort hélicoïdal agissant en compression, disposé autour du noyau mobile et interposé entre la tête dudit noyau et un épaulement résultant d'un élargissement de la partie supérieure de l'alésage de la vis creuse du volant d'étrier.

Le dispositif de jonction selon l'invention procure plusieurs avantages intéressants tels que, par exemple :
- rapidité et facilité de mise en place et de désassemblage ;
- facilité de mise en action de l'effort de serrage nécessaire à la jonction sûre et à l'étanchéité de cette jonction, par une pression optimale sur le joint annulaire torique équipant la tête de la robinetterie ;
- préservation de l'intégrité du joint au fil de l'utilisation ;
- dévissage aisé malgré :
   - le serrage de "service" ;
   - l'oxydation et le grippage éventuels de la vis de l'ensemble de blocage ;
   - d'éventuels usages par des utilisateurs non avertis ou n'ayant pas la force d'effectuer cette opération.

Les buts, caractéristiques et avantages ci-dessus, et d'autres encore, ressortiront mieux de la description qui suit et des dessins annexés dans lesquels :
Les figures 1 et 2 sont des vues en coupe axiale d'un premier mode de réalisation du dispositif de jonction à serrage et desserrage rapides selon l'invention, représenté, respectivement, en position de dégagement et en position de serrage, autour de la robinetterie d'un réservoir de fluide gazeux et autour du premier étage d'un détendeur de plongée sous-marine.
Les figures 3 et 4 sont des vues en coupe axiale analogues aux précédentes et illustrant un deuxième mode d'exécution de ce dispositif de jonction.
La figure 5 est une vue en perspective d'un exemple de réalisation intéressant, du moyen de serrage et desserrage rapides mis en oeuvre dans le dispositif de jonction selon l'invention.
La figure 6 est une vue en perspective et à caractère schématique d'une variante de réalisation de ce moyen de serrage et desserrage rapides.

On se reporte auxdits dessins pour décrire des exemples de réalisation intéressants, bien que nullement limitatifs, du dispositif de jonction à serrage et desserrage rapides selon l'invention.

Comme indiqué précédemment, un équipement de plongée sous-marine met en oeuvre des moyens d'alimentation du plongeur, en gaz respirable ou mélange de gaz respirable, ces moyens comprenant une réserve de fluide gazeux, généralement constituée d'une ou plusieurs bouteilles de ce gaz comprimé, munie d'une robinetterie pourvue d'une tête 1, et un détendeur. Le premier étage 2 de ce détendeur comporte un siège 3 destiné à venir en appui contre la tête 1 de la robinetterie de la bouteille et, plus précisément, contre un joint annulaire torique d'étanchéité 4 équipant ladite tête.

Le dispositif de jonction selon l'invention a pour fonction de permettre l'assemblage du premier étage 2 du détendeur et de la tête 1 de la robinetterie de la bouteille, dans des conditions optimales de facilité, de rapidité, d'efficacité et de sécurité.

Ce dispositif comprend, de manière connue en soi, un étrier de jonction 5 comportant deux jambes symétriques espacées 5a assemblées, à l'une de leurs extrémités, par une portion de raccordement 5b et dont les extrémités libres opposées sont munies d'ailettes ou mors fixes de contre-pression 6 orientées l'une vers l'autre, en direction du plan médian de l'étrier.

La partie de raccordement ou sommet 5b de l'étrier 5 est pourvue d'un orifice axial 10 pour le passage d'un organe d'appui mobile permettant d'exercer une pression sur la tête 1 de la robinetterie lors de l'utilisation du dispositif.

Le dispositif de jonction comprend également un moyen de serrage désigné dans son ensemble par la référence 7 sur les dessins annexés.

Ce moyen de serrage comporte une vis 9 qui, selon l'invention, est pourvue d'un alésage axial 8 s'étendant sur toute la longueur de celle-ci. Cette vis creuse 9 est rigidement solidaire, par l'intermédiaire de l'une de ses extrémités, d'une tête de manoeuvre 11 que l'on nommera "volant d'étrier" dans la suite du présent exposé.

La vis 9 est destinée à se visser dans l'orifice axial 10 de l'étrier 5, qui est muni, à cet effet, d'un taraudage.

Dans l'alésage axial 8 de la vis creuse 9 est logé, avec une aptitude de coulissement axial, un noyau ou moyen de pression 12. L'une (12a) des extrémités de ce noyau mobile 12 est destinée à venir en appui contre la tête 1 de la robinetterie, lors du serrage du détendeur sur celle-ci, tandis que son extrémité opposée présente une tête 13 sur une surface de laquelle s'appuie une came 15 solidaire d'un levier de manoeuvre basculant 14. L'extrémité d'appui 12a du noyau mobile 12 peut avoir une forme en tronc de cône destinée à coopérer avec une marque en creux 1 a de forme complémentaire ménagée dans la surface de la robinetterie 1.

Un moyen de retenue s'oppose à l'échappement du noyau mobile par l'extrémité libre ouverte de la vis 9. Selon les modes d'exécution illustrés, ce moyen de retenue est constitué par un épaulement circulaire 20 résultant d'un élargissement 21 de la partie supérieure de l'alésage 8 de la vis creuse 9.

La came 15 est logée dans une cavité 18 ménagée dans la partie supérieure du volant d'étrier 11 ; cette cavité peut être ménagée au centre de ladite partie supérieure, comme illustré sur les dessins et, dans ce cas, le levier de manoeuvre 14 est monté pivotant sur un axe d'articulation 19 disposé à travers ladite cavité perpendiculairement à l'axe dudit volant d'étrier. La cavité 18 peut aussi être déportée par rapport à l'axe du volant d'étrier.

Le volant d'étrier 11 est pourvu, latéralement, d'une entaille 17 dans laquelle vient s'insérer le levier de manoeuvre pivotant 14 dans la position de serrage, de sorte à s'intégrer dans la conformation globale du volant d'étrier 11 (figures 2 et 4).

La figure 6 illustre une variante d'exécution du moyen ou ensemble de serrage et desserrage rapides. Selon cette variante, le levier basculant 14A solidaire de la came de blocage (non représentée) et constitué par une portion basculante plus ou moins importante du volant d'étrier 11.

Cette portion basculante peut présenter une section transversale en forme de secteur, ou en forme de segment ou en forme de partie de segment.

L'ensemble de serrage et notamment le levier-came 14-15 et/ou le noyau de blocage 12 peuvent être exécutés en tout métal ou en toute matière thermoplastique appropriés, ou en combinaisons de ces matières, suivant le dimensionnement dudit ensemble.

Le noyau mobile 12 peut être monobloc ou réalisé en plusieurs éléments.

Le levier 14 peut être central, ou déporté sur le côté et agir sur le noyau mobile 12, dans son axe ou symétriquement sur les côtés de l'axe dudit noyau. Il peut être monobloc ou composé de plusieurs éléments.

Le mode d'exécution illustré aux figures 3 et 4 diffère de celui qui vient d'être décrit par le fait qu'un organe élastique de rappel 16, est utilisé pour ramener spontanément le noyau mobile 12 en position de dégagement lorsque le levier 14 est basculé en position de desserrage. Selon le mode d'exécution illustré, cet organe élastique de rappel est constitué par un ressort hélicoïdal agissant en compression 16 disposé autour du noyau mobile 12 et interposé entre la tête 13 dudit noyau et l'épaulement 20 précédemment mentionné.

On conçoit bien le fonctionnement du dispositif de jonction qui vient d'être décrit.

L'étrier 5 étant positionné en recouvrement du siège 3 du premier étage 2 du détendeur et de la tête 1 de la robinetterie de la bouteille, l'ensemble de blocage 9-11, 12, 14, 15 dont le levier de manoeuvre 14 est relevé, peut être vissé, au moyen de sa vis centrale creuse 9, dans l'orifice axial fileté 10 dudit étrier, jusqu'à ce que l'extrémité 12a du noyau mobile 12 vienne au contact de ladite tête, sans toutefois exercer une pression sur celle-ci (figures 1 et 3). On rabat ensuite le levier-came 14-15 permettant d'exercer une force de serrage énergique sur la tête 1 de la robinetterie assurant une jonction solide de la tête de robinet 1 et du siège 3 du détendeur 1 et l'étanchéité de cette jonction (figures 2 et 4).

Le profil de la came 15 est étudié pour exercer une intensité de serrage correspondant à la pression de service préconisée par le fabricant du joint d'étanchéité 4, afin de ne pas provoquer une déformation permanente de celui-ci.

Pour désolidariser le détendeur et la robinetterie de la bouteille, il suffit de relever le levier-came 14-15 pour supprimer la force de tenue et permettre le dévissage sans effort du volant d'étrier.

On comprend que l'opération de serrage du dispositif de jonction selon l'invention est susceptible d'être effectuée par le plongeur commodément et instantanément, par simple basculement du levier-came 14-15 entraînant le déplacement du noyau de serrage 12 et cela sans avoir à fournir un effort important. La qualité de la jonction obtenue entre le siège 3 du détendeur 2 et la tête 1 de la robinetterie, est indépendante de l'effort fourni par le plongeur. Autrement dit, la qualité de cette jonction est obtenue à partir de la course en translation prédéterminée du noyau mobile manoeuvré par le levier-came et non pas à partir de l'effort à fournir pour le déplacement de l'organe de blocage, comme c'est le cas pour les systèmes d'accouplement proposés jusqu'ici.

Le dispositif de jonction selon l'invention permet une fixation d'un détendeur sur la robinetterie d'une bouteille de plongée sous-marine, avec la sécurité souhaitable. Cependant, un système de sécurité complémentaire connu en soi (non représenté) peut être intégré à l'ensemble de serrage et desserrage rapides, pour supprimer toute possibilité de déblocage accidentel du levier-came basculant. Ce système de sécurité pourra se mettre en place automatiquement lors du rabattement du levier en position de serrage.

## Revendications

1. Dispositif de jonction à serrage et desserrage rapides, pour montage d'un détendeur sur la robinetterie d'une bouteille de plongée sous-marine, comprenant, d'une part, une première pièce en forme d'étrier (5) comportant des ailettes de serrage (6) destinées à venir en pression contre une surface arrière du siège (3) du premier étage d'un détendeur (2), et, d'autre part, une deuxième pièce constituée par une vis (9) munie d'une tête ou volant de manoeuvre (11) et se vissant dans la partie centrale (5b) de ladite première pièce (5), **caractérisé en ce que** ladite vis est pourvue d'un alésage axial (8) s'étendant sur toute sa longueur et dans lequel est logé, avec une aptitude de coulissement axial, un doigt ou noyau mobile (12) dont l'une des extrémités (12a) est destinée à venir en appui contre la tête (1) de la robinetterie d'une bouteille de plongée sous-marine, et dont l'autre extrémité présente une tête (13) sur une surface de laquelle s'appuie une came (15) solidaire d'un levier de manoeuvre basculant (14).

2. Dispositif de jonction selon la revendication 1, **caractérisé en ce qu'**un moyen de retenue (20) maintient le noyau mobile (12) à l'intérieur de l'alésage (8) de la vis creuse (9).

3. Dispositif de jonction selon la revendication 2, **caractérisé en ce que** ledit moyen de retenue est constitué par un épaulement circulaire (2a) résultant d'un élargissement (21) de la partie supérieure de l'alésage (8) de la vis creuse (9).

4. Dispositif de jonction suivant l'une quelconque des revendications 1 à 3, **caractérisé en ce que** l'extrémité d'appui (12a) du noyau mobile (12) présente une forme de tronc de cône.

5. Dispositif de jonction selon l'une quelconque des revendications 1 à 4, **caractérisé en ce que** la came (15) est logée dans une cavité (18) ménagée dans la partie supérieure du volant d'étrier (11).

6. Dispositif de jonction suivant la revendication 5, **caractérisé en ce que** ladite cavité (18) est ménagée au centre de la partie supérieure du volant d'étrier (11), et l'ensemble came (15)/levier de manoeuvre (14) est monté pivotant sur un axe d'articulation (19) traversant ladite cavité perpendiculairement à l'axe dudit volant d'étrier.

7. Dispositif de jonction suivant l'une quelconque des revendications 1 à 6, **caractérisé en ce que** le volant d'étrier (11) est pourvu, latéralement, d'une entaille (17) dans laquelle s'insère le levier de manoeuvre pivotant (14) dans la position de serrage.

8. Dispositif de jonction selon l'une quelconque des revendications 1 à 6, **caractérisé en ce que** le levier basculant (14) est constitué par une portion du volant d'étrier (11).

9. Dispositif de jonction selon l'une quelconque des revendications 1 à 8, **caractérisé en ce qu'**il comporte un moyen élastique de rappel (16) ramenant spontanément le noyau mobile (12) en position de dégagement lorsque ce levier de manoeuvre pivotant (14) est basculé en position de desserrage.

10. Dispositif de jonction selon la revendication 9, **caractérisé en ce que** ledit moyen élastique de rappel (16) est constitué par un ressort hélicoïdal agissant en compression, disposé autour du noyau mobile (12) et interposé entre la tête (13) dudit noyau et un épaulement (20) résultant d'un élargissement (21) de la partie supérieure de l'alésage (8) de la vis creuse (9).
